# EUROPÄISCHE PATENTSCHRIFT

(11) **EP 1 516 564 B1**
(45) Veröffentlichungstag und Bekanntmachung des Hinweises auf die Patenterteilung: **29.03.2006**
(21) Anmeldenummer: 04022360.4
(22) Anmeldetag: 20.09.2004
(51) Int. Cl.: A47C 7/50

(54) **Verstellbares Sitz-/Liegemöbel**
Adjustable sitting/lying furniture
Meuble d'assise et/ou de couchage ajustable

(30) Priorität: 19.09.2003 DE 20314567 U
(43) Veröffentlichungstag der Anmeldung: 23.03.2005
(73) Patentinhaber: Himolla Polstermöbel GmbH, 84416 Taufkirchen / Vils (DE)
(72) Erfinder: Brandhuber, Robert, 84181 Neufraunhofen (DE)
(74) Vertreter: Manitz, Finsterwald & Partner GbR

(56) Entgegenhaltungen:
- DE-A- 19 604 898
- DE-A- 19 612 315
- DE-A- 19 747 692
- DE-C- 19 838 840
- US-A- 4 672 696
- US-B1- 6 588 837

## Beschreibung

Die Erfindung betrifft ein Sitz-/Liegemöbel nach dem Oberbegriff des Anspruchs 1.

Derartige Sitz-/Liegemöbel sind grundsätzlich bekannt. Bei diesen bekannten Sitz-/Liegemöbeln, beispielsweise einem Sofa oder einem Sessel, kann das Sitz-/Liegemöbel durch Einschieben bzw. Ausziehen des Ausziehteils entweder in ein Sitz- oder ein Liegemöbel verwandelt werden. Bei einem solchen Sitz-/ Liegemöbel kann in der Ausziehstellung das am Ausziehteil angeordnete Zusatzpolster angehoben werden, um mit dem Sitzpolster des Basisteils eine gemeinsame Liegefläche zu bilden.

Solch ein Sitz/Liegemöbel ist aus US-B-6 588 837 bekannt.

Es ist das der Erfindung zugrunde liegende Problem (Aufgabe), ein Sitz-/Liegemöbel der eingangs genannten Art zu schaffen, das möglichst vielseitig einsetzbar ist, insbesondere als eine oder in Verbindung mit einer Couchgarnitur oder Wohnlandschaft.

Die Lösung dieser Aufgabe erfolgt durch die Merkmale des Anspruchs 1.

Bei dem erfindungsgemäßen Sitz-/ Liegemöbel ist vorgesehen, dass das Ausziehteil zwischen der Ausziehstellung und der weiteren Funktionsstellung verstellbar ist. Die weitere Verstellbewegung erfolgt entlang einer Richtung, die von der zwischen der Grundstellung und der Ausziehstellung des Ausziehteils gebildeten Richtung abweicht, wobei insbesondere die beiden Richtungen um 90 Grad gegeneinander gedreht sind.

Ein Vorteil des erfindungsgemäßen Sitz-/Liegemöbels besteht darin, dass zur Ausbildung der Liegefläche das Zusatzpolster des Ausziehteils auf verschiedene Funktionsstellungen eingestellt werden kann. Das Zusatzpolster kann während der Verstellbewegung zwischen der Ausziehstellung und der weiteren Funktionsstellung auf im Wesentlichen gleicher Höhe wie das Sitzpolster des Basisteils sein oder jede beliebige andere Höhenlage einnehmen. Die Verstellbewegung kann eine kontinuierliche Verstellbewegung sein, die in der gewünschten weiteren Funktionsstellung angehalten wird.

Die Verstellbarkeit der Ausziehteils zwischen der Ausziehstellung und der weiteren Funktionsstellung ermöglicht es insbesondere, dass bei einem Sitz-/Liegemöbel, das aus mehreren Möbelelementen zusammengesetzt und/ oder "über ein Eck" ausgebildet ist, durch die Sitzpolster und das Zusatzpolster des Ausziehteils eine im Wesentlichen geschlossene, durchgehende Liegefläche gebildet wird. In der Ausziehstellung durch die Geometrie beispielsweise einer Eck-Anordnung eventuell bedingte Lücken in der Liegefläche des Sitz-/Liegemöbels können hierdurch vermieden werden.

Vorteilhafte Ausführungsformen der Erfindung sind in den Unteransprüchen, der Beschreibung und der Zeichnung angegeben.

Nachfolgend wird die Erfindung rein beispielhaft anhand einer vorteilhaften Ausführungsform und unter Bezugnahme auf die beigefügte Zeichnung beschrieben. Es zeigen:
- Fig. 1: eine schematische Seitenansicht eines erfindungsgemäßen Sitz-/Liegemöbels in der Grundstellung mit einem Basisteil und einem Ausziehteil,
- Fig. 2a und 2b: schematische Seitenansichten des erfindungsgemäßen Sitz-/Liegemöbels von Fig. 1 in einer ausgezogenen Stellung des Ausziehteils mit abgesenktem und angehobenem Zusatzpolster, und
- Fig. 3: eine schematische Draufsicht eines erfindungsgemäßen Sitz-/Liegemöbels in der Ausziehstellung, das zwei Möbelelemente und eine Eckelement umfasst.

Das erfindungsgemäße Sitz-/Liegemöbel 10 umfasst gemäß Fig. 1 ein auf dem Boden stehendes Basisteil 12, an dem ein Rückenteil 14 angebracht ist, das mit einem gegenüber der Vertikalen geneigten Rückenpolster 16 versehen ist. Auf dem Basisteil 12 ist ein im Wesentlichen horizontal angeordnetes Sitzpolster 18 angebracht.

Das Sitz-/Liegemöbel 10 umfasst ferner ein aus dem Basisteil 12 im Wesentlichen geradlinig nach vorne ausziehbares Ausziehteil 20, das in Fig. 1 in seiner Grundstellung, die das Sitzen von Personen erlaubt, dargestellt ist. Das Ausziehteil 20 weist ein Zusatzpolster 22, das bei ausgezogenem Ausziehteil 20 auf im Wesentlichen gleiche Höhe wie das Sitzpolster 18 des Basisteils 12 angehoben werden kann.

Das Ausziehteil 20 weist des Weiteren ein vorderes Rahmenteil 24 und ein hinteres Rahmenteil 26 auf, die sich jeweils über die Breite des Sitz-/ Liegemöbels 10 erstrecken (vgl. Fig. 2a, 2b). Das vordere Rahmenteil 24 ist mit zwei seitlichen Rahmenteilen 28 verbunden, die sich in Sitzrichtung erstrecken. Die seitlichen Rahmenteile 28 sind über doppelt gewinkelte Winkelstücke 30 mit dem hinteren Rahmenteil 26 verbunden, wobei das am hinteren Rahmenteil 26 befestige Ende der Winkelstücke 30 über das hintere Rahmenteil 26 nach oben hinaus vorsteht.

Am Ausziehteil 20 ist ferner ein sich ebenfalls über die Breite des Sitz-/Liegemöbels 10 erstreckender Schienenträger 32 vorgesehen, an dessen Vorderseite eine Profilschiene 34 befestigt ist, an der Führungsorgane 36 zwangsgeführt sind, die jeweils an dem über das hintere Rahmenteil 26 nach oben vorstehenden Ende des Winkelstücks 30 angebracht sind. Das hintere Rahmenteil 26 ist somit entlang des Schienenträgers 32 und damit in Richtung der Breite des Sitz-/Liegemöbels 10 verfahrbar.

Fig. 2b zeigt dabei eine im Bereich des hinteren Rahmenteils 26 gegenüber Fig. 2a vereinfachte Darstellung, so dass das Zusammenwirken der an dem Schienenträger 32 befestigten Profilschiene 34 mit dem hinteren Rahmenteil 26 besser erkennbar ist.

Das Ausziehteil 20 umfasst außerdem einen aus mehreren Teilen zusammengesetzten Verwandlungsbeschlag 38, mittels dem das Zusatzpolster 22 in seiner Höhe verstellt werden kann. Der Verwandlungsbeschlag 38 weist einen dreiecksförmigen Stützhebel 40 auf, wobei an einem Eck des Stützhebels 40 eine Rolle 42 gelagert ist. An einem weiteren Eck des Stützhebels 40 ist eine Drehrolle 44 gelagert, die eine zusätzliche, zur horizontalen Drehachse der Drehrolle 44 vertikale Drehachse aufweist.

Die Seitenteile des Basisteils 12 sind an der Innenseite mit Kulissenführungen 46 versehen, die durch Ausbilden von entsprechenden Aussparungen in den Seitenteilen des Basisteils 12 gebildet werden. An den seitlichen Enden der Profilschiene 34 ist jeweils ein Führungsorgan 48 (vgl. Fig. 2a) angebracht, das in der jeweiligen Kulissenführung 46 zwangsgeführt ist. Die Profilschiene 34 ist somit entlang der Kulissenführungen 46 und damit in Richtung der Tiefe des Sitz-/Liegemöbels 10 verfahrbar.

Zur seitlichen Führung des Ausziehteils 20 beim Ausfahren bzw. Einschieben aus dem bzw. in das Basisteil 12 sind die Seitenteile des Basisteils 12 an der Innenseite jeweils mit einer an jeweils einem Abstandselement 50 gelagerten Richtrolle 52 versehen, so dass diese in das Innere des Basisteils 12 vorstehen und mit den beiden seitlichen Rahmenteilen 28 des Ausziehteils 20 zusammenwirken können. Die Drehachsen der Richtrollen 52 verlaufen vertikal.

Zur Unterstützung der Verstellbewegung des hinteren Rahmenteils 26 entlang des Schienenträgers 32 bei ausgefahrenem Ausziehteil 20 ist an dem hinteren Rahmenteil 26 eine Montageplatte 54 angebracht (Fig. 3), an die rechtwinklig eine weitere Montageplatte 56 angebracht ist, an welche eine Halterolle 58 angelenkt ist. Die mit ihrer Drehachse vertikal orientierte Halterolle 58 ist an der Rückseite des Schienenträgers 32 angeordnet. Zwischen der weiteren Montageplatte 56 und einem der beiden Winkelstücke 30 ist eine Zugfeder 60 angebracht, so dass der Schienenträger 32 gewissermaßen zwischen dem Winkelstück 30 und der Halterolle 58 eingespannt ist.

An der Rückseite des Schienenträgers 32 ist ein Anschlag 62 vorgesehen, der eine von der Ausziehstellung gemäß Fig. 3 ausgehende Verstellbewegung der Halterolle 58 und damit des gesamten Ausziehteils 20 entlang des Schienenträgers 32 auf eine Richtung beschränkt.

Zusätzlich zu einem das Ausziehteil 20 umfassenden Möbelelement 64 weist das Sitz-/Liegemöbel 10 gemäß der Fig. 3 ein an das Möbelelement 64 anschließendes Eckelement 66 mit einem Sitzpolster 68 und ein weiteres Möbelelement 70 mit einem Sitzpolster 72 auf. Insgesamt ist hier das erfindungsgemäße Möbel 10 somit eine auch als Wohnlandschaft bezeichnete Eckgarnitur, d.h. das mit dem Ausziehteil 20 versehene Basisteil 12 ist hier eines von zwei jeweils einen Bestandteil der Eckgarnitur bildenden Schenkelelementen 64, 70, die jeweils seitlich an das Eckelement 66 angebunden sind.

Nachfolgend wird die Funktionsweise eines erfindungsgemäßen Sitz-/Liegemöbels 10 unter Bezugnahme auf die Fig. 1-3 beschrieben:

Fig. 1 zeigt das Sitz-/ Liegemöbel 10 in der Grundstellung, bei der das Ausziehteil 20 in das Basisteil 12 eingefahren ist, so dass das Sitz-/Liegemöbel 10 als Sitzmöbel dienen kann. Das Zusatzpolster 22 des Ausziehteils 20 ist in dieser Stellung unterhalb des Sitzpolsters 18 des Basisteils 12 angeordnet. Das in Fig. 1 nicht dargestellte Führungsorgan 48 befindet sich am hinteren Ende der Kulissenführung 46, die durch eine gestrichelte Linie angedeutet ist. Das Ausziehteil 20 ist über die beiden seitlich an den zugeordneten Stützhebeln 40 der Verwandlungsbeschläge 38 angebrachten Rollen 42 am Boden abgestützt.

Um das Sitz-/Liegemöbel 10 von der Grundstellung in eine ausgezogene Stellung zu überführen, wird das Ausziehteil 20 mittels des vorderen Rahmenteils 24 entlang einer ersten Richtung nach vorne gezogen, wie in Fig. 2a durch einen Pfeil verdeutlicht. Beim Ausfahren des Ausziehteils 20 werden die Führungsorgane 48 entlang der Kulissenführungen 46 nach vorne verfahren, wobei die seitlichen Rahmenteile 28 entlang der beiden Richtrollen 52 des Basisteils 12 gleiten. Vorne rollt das Ausziehteil 20 mit den Rollen 42 auf dem Boden. Aufgrund der Ausgestaltung der Kulissenführung 46 handelt es sich bei der Ausziehbewegung im Wesentlichen um eine lineare, und zwar horizontale Bewegung.

Das Ausfahren des Ausziehteils 20 wird durch Anschlagen der beiden Führungsorgane 48 an den vorderen Enden der beiden Kulissenführungen 46 begrenzt, so dass die in Fig. 2a gezeigte Stellung erreicht wird. In dieser Stellung des Ausziehteils 20 befindet sich der Verwandlungsbeschlag 38 noch in demselben Zustand wie in Fig. 1, so dass das Zusatzpolster 22 noch nicht angehoben ist. Der lang gestreckte Stützhebel 40 des Verwändlungsbeschlags 38 ist im Wesentlichen horizontal zum Boden angeordnet.

Aus der Stellung des Ausziehteils 20 gemäß Fig. 2a kann das Zusatzpolster 22 in die Ausziehstellung gemäß Fig. 2b überführt werden, wobei das Zusatzpolster 22 auf im Wesentlichen die gleiche Höhe wie das Sitzpolster 18 des Basisteils 12 angehoben werden kann. Das Zusatzpolster 22 ist in der Ausziehstellung unmittelbar an das Sitzpolster 18 angrenzend angeordnet, so dass eine aus den beiden Polstern 18, 22 bestehende Liegefläche geschaffen wird und das Sitz-/ Liegemöbel 10 als Liegemöbel dienen kann.

Dazu wird das Zusatzpolster 22 z.B. mittels einer nicht dargestellten Schlaufe, die beispielsweise an der Unterseite des Zusatzpolsters 22 angebracht sein kann, nach oben gezogen, wie in Fig. 2b durch einen Pfeil verdeutlicht. Beim Hochziehen wird das Zusatzpolster 22 auch leicht nach vorne versetzt, so dass es sich bei dieser Bewegung des Zusatzpolsters 22 nicht um eine reine vertikale, nach oben gerichtete Bewegung handelt, was durch die Neigung des Pfeils gegenüber der Vertikalen veranschaulicht ist.

Das Zusatzpolster 22 wird mittels einer Feststellfunktion des Verwandlungsbeschlags 38 in der angehoben Stellung gemäß Fig. 2b arretiert, so dass das Ausziehteil 20 unter der Gewichtsbelastung des Zusatzpolsters 22 und gegebenenfalls einer auf dem Zusatzpolster 22 befindlichen Person nicht in die abgesenkte Stellung gemäß Fig. 2a zurückkehren kann. Die Ausfahrstellung gemäß Fig. 2b stellt bereits eine mögliche Liegestellung des Sitz-/Liegemöbels 10 dar.

Beim Hochziehen des Zusatzpolsters 22 wird der Verwandlungsbeschlag 38 des Ausziehteils 20 derart wirksam, dass der Stützhebel 40 aus der in Fig. 2a im Wesentlichen horizontalen Lage in eine aufrechtere Lage überführt wird. Die Abstützung des Stützhebels 40 am Boden schaltet dabei automatisch von den Rollen 42, die eine Bewegung des Ausziehteils 20 lediglich entlang der Ausziehrichtung erlauben, auf die ebenfalls am Stützhebel befestigten Drehrollen 44 um.

Das Ausziehteil 20 kann zwischen der in Fig. 2b dargestellten Ausziehstellung und einer weiteren Funktionsstellung im Wesentlichen geradlinig entlang einer zweiten Richtung verstellt werden, wie in der Draufsicht eines erfindungsgemäßen Sitz-/Liegernöbels 10 gemäß Fig. 3 durch einen Pfeil verdeutlicht ist. Bei der Bewegung entlang der zweiten Richtung handelt es sich um eine Querbewegung des Ausziehteils 20 entlang der Vorderseite des Basisteils 12, so dass die Richtung der Querverschiebung mit der Ausziehrichtung einen Winkel von im Wesentlichen 90 Grad einschließt. Eine Querbewegung aus der Ausziehstellung in die entgegengesetzte Richtung ist aufgrund des Anschlags 62, an dem die Halterolle 58 in der Ausziehstellung ansteht, nicht möglich.

In der weiteren Funktionsstellung kann eine durch die Geometrie des Sitz-/Liegemöbels 10 bedingte, zwischen dem Ausziehteil 20, und dem Eckelement 66 und dem weiteren Möbelelement 70 befindliche Lücke 74 geschlossen werden, so dass die Sitzpolster 18, 72, 68 der Möbelelemente 64, 70 und des Eckelements 66 und das Zusatzpolster 22 des Ausziehteils 20 eine im Wesentlichen geschlossene Liegefläche bilden. Alle zur Verfügung stehenden Sitz-/Liegepolster 18, 22, 68, 72 der Couchgarnitur können so optimal genutzt werden.

Im Gegensatz zu der Ausziehbewegung, bei der das Ausziehteil 20 über die Rollen 42 am Boden abgestützt wird, die jedoch lediglich eine Bewegung in Ausziehrichtung erlauben, wird das Ausziehteil 20 bei der Querbewegung über die jeweils eine vertikale Drehachse aufweisenden Drehrollen 44 am Boden abgestützt.

Bei der Querbewegung entlang der zweiten Richtung gleiten die an den beiden Winkelstücken angebrachten Führungsorgane zwangsgeführt entlang der Profilschiene. Die Halterolle 58 läuft dabei entlang der Rückseite des Schienenträgers 32. Bei der Verstellbewegung quer zur Vorderseite des Sitz-/Liegemöbels 10 bleiben der Schienenträger 32 und die daran angebrachte Profilschiene zwischen den beiden Seitenwänden des Basisteils 12 in Ruhe und werden nicht verstellt.

Um das Sitz-/Liegemöbel 10 von der eine geschlossene Liegefläche aufweisenden weiteren Funktionsstellung in die Ausziehstellung gemäß Fig. 3 bzw. Fig. 2b zurück zu verstellen, wird das Ausziehteil 20 in die der ursprünglichen Querbewegung entgegengesetzte Richtung bewegt. Die Ausziehstellung wird durch Anschlagen der an der Montageplatte 56 angebrachten Halterolle 58 an dem Anschlag 62 erreicht.

Das Überführen des Sitz-/Liegemöbels 10 von der Ausziehstellung des Ausziehteils 20 mit angehobenem Zusatzpolster 22 gemäß Fig. 2b in die ausgezogene Stellung mit abgesenktem Zusatzpolster 22 gemäß Fig. 2a wird durch eine Freigabefunktion des Verwandlungsbeschlags 38 erreicht, die die Arretierung des Zusatzpolsters 22 auf im Wesentlichen gleicher Höhe wie das Sitzpolster 18 des Basisteils 12 aufhebt, so dass das Zusatzpolster 22 abgesenkt werden kann.

Um das Sitz-/Liegemöbel 10 von der ausgezogenen Stellung gemäß Fig. 2a in die Grundstellung gemäß Fig.1 zurück zu verwandeln, wird das Ausziehteil 20 in das Basisteil 12 zurück geschoben. Die seitlichen Rahmenteile 28 des Ausziehteils 20 gleiten dabei entlang der Richtrollen 52 des Basisteils 12. Mit dem Anschlagen der Führungsorgane 48 an den hinteren Enden der Kulissenführungen 46 ist die Grundstellung erreicht.

Ein erfindungsgemäßes Sitz-/Liegemöbel 10 kann mit dem in zwei verschiedene Richtungen verstellbaren Ausziehteil 20 auf einfache Weise von einem Sitz- in eine Liegemöbel und zurück verwandelt werden, wobei zusätzlich die Option gegeben ist, dass das Zusatzpolster 22 bei gleicher Höhe wie das Sitzpolster 18 des Basisteils 12 verschiedene Positionen relativ zu dem Sitzpolster 18 einnehmen kann, was insbesondere dann von großem Vorteil ist, wenn es sich bei dem erfindungsgemäßen Möbel 10 um eine Eckgarnitur handelt bzw. ein erfindungsgemäßes Möbel 10 als Schenkelelement ein Bestandteil einer solchen Eckgarnitur ist.

### Bezugszeichenliste

- 10: Sitz-/Liegemöbel
- 12: Basisteil
- 14: Rückenteil
- 16: Rückenposter
- 18: Sitzpolster
- 20: Ausziehteil
- 22: Zusatzpolster
- 24: vorderes Rahmenteil
- 26: hinteres Rahmenteil
- 28: seitliches Rahmenteil
- 30: Winkelstück
- 32: Schienenträger
- 34: Profilschiene
- 36: Führungsorgan
- 38: Verwandlungsbeschlag
- 40: Stützhebel
- 42: Rolle
- 44: Drehrolle
- 46: Kulissenführung
- 48: Führungsorgan
- 50: Abstandselement
- 52: Richtrolle
- 54: Montageplatte
- 56: Montageplatte
- 58: Halterolle
- 60: Zugfeder
- 62: Anschlag
- 64: Möbelelement
- 66: Eckelement
- 68: Sitzpolster
- 70: Möbelelement
- 72: Sitzpolster
- 74: Lücke

## Patentansprüche

1. Sitz-/ Liegemöbel (10) mit zumindest einem wenigstens ein Sitzpolster (18) aufweisenden Basisteil (12) und zumindest einem zwischen einer Grundstellung und einer Ausziehstellung entlang einer ersten Richtung bewegbaren. Ausziehteil (20), an dem wenigstens ein Zusatzpolster (22) höhenverstellbar angeordnet ist,
**dadurch gekennzeichnet ,**
**dass** das Ausziehteil (20) zwischen der Ausziehstellung und einer weiteren Funktionsstellung entlang einer zweiten, von der ersten Richtung insbesondere um 90 Grad abweichenden Richtung verstellbar ist, die in einer horizontalen Ebene verlaüft.

2. Sitz-/Liegemöbel nach Anspruch 1,
**dadurch gekennzeichnet,**
**dass** die Bewegung des Ausziehteils (20) zwischen der Grundstellung und der Ausziehstellung und/oder die Bewegung des Ausziehteils (20) zwischen der Ausziehstellung und der weiteren Funktionsstellung zumindest im Wesentlichen eine lineare Bewegung ist.

3. Sitz-/Liegemöbel nach Anspruch 1 oder 2,
**dadurch gekennzeichnet,**
**dass** in der Ausziehstellung das Zusatzpolster (22) des Ausziehteils (20) auf im Wesentlichen die gleiche Höhe wie das Sitzpolster (18) des Basisteils (12) anhebbar ist.

4. Sitz-/Liegemöbel nach einem der vorhergehenden Ansprüche,
**dadurch gekennzeichnet,**
**dass** zur Abstützung des Ausziehteils (20) am Boden bei der Bewegung entlang der ersten Richtung einerseits und entlang der zweiten Richtung andererseits verschiedene Stützmittel (42, 44), insbesondere Rollen, vorgesehen sind.

5. Sitz-/Liegemöbel nach Anspruch 4,
**dadurch gekennzeichnet,**
**dass** das Ausziehteil (20) eine schwenkbar gelagerte Stützeinrichtung (40) umfasst, die durch Anheben des Zusatzpolsters (22) automatisch zwischen den verschiedenen Stützmitteln (42, 44) umschaltet.

6. Sitz-/Liegemöbel nach einem der vorhergehenden Ansprüche,
**dadurch gekennzeichnet ,**
**dass** zumindest ein an das Basisteil (12) anschließendes Eckelement (66) und/oder weiteres Möbelelement (70) vorgesehen ist, das wenigstens ein weiteres Sitzpolster (68, 72) aufweist, wobei in der weiteren Funktionsstellung des Ausziehteils (20) dessen Zusatzpolster (22) und die Sitzpolster (18, 68, 72) eine zumindest im Wesentlichen geschlossene Sitz-/Liegefläche bilden.

## Claims

1. Seating/ reclining furniture (10) comprising at least one base part (12) having at least one seat cushion (18) and at least one extension part (20) which is movable along a first direction between a base position and an extended position and at which at least one additional cushion (22) is vertically adjustably arranged,
**characterised in that**
the extension part (20) is adjustable between the extended position and a further functional position along a second direction which differs from the first direction, in particular by 90 degrees, and which extends in a horizontal plane.

2. Seating/reclining furniture in accordance with claim 1, **characterised in that** the movement of the extension part (20) between the base position and the extended position and/or the movement of the extension part (20) between the extended position and the further functional position is/are at least substantially a linear movement.

3. Seating/ reclining furniture in accordance with claim 1 or claim 2, **characterised in that**, in the extended position, the additional cushion (22) of the extension part (20) can be raised to substantially the same height as the seat cushion (18) of the base part (12).

4. Seating/ reclining furniture in accordance with any one of the preceding claims, **characterised in that** different support means (42, 44), in particular castors, are provided for the support of the extension part (20) on the floor on the movement along the first direction, on the one hand, and along the second direction, on the other hand.

5. Seating/reclining furniture in accordance with claim 4, **characterised in that** the extension part (20) comprises a pivotably supported support device (40) which automatically switches between the different support means (42, 44) by raising of the additional cushion (22).

6. Seating/reclining furniture in accordance with any one of the preceding claims, **characterised in that** at least one corner element (66) adjacent to the base part (12) and/or a further furniture element (70) is provided which has at least one further seat cushion (68, 72), wherein, in the further functional position of the extension part (20), its additional cushion (22) and the seat cushions (18, 68, 72) form an at least substantially closed seating/reclining surface.

## Revendications

1. Meuble d'assise et/ou de couchage (10) comportant au moins une partie de base (12) pourvue d'au moins un rembourrage d'assise (18) et au moins une partie extractible (20) mobile le long d'une première direction entre une position de base et une position d'extraction et sur laquelle est agencé au moins un rembourrage supplémentaire (22) réglable en hauteur,
**caractérisé en ce que**
la partie extractible (20) est mobile entre la position d'extraction et une autre position fonctionnelle le long d'une seconde direction qui diffère de la première direction en particulier de 90° et qui s'étend dans un plan horizontal.

2. Meule d'assise et/ou de couchage selon la revendication 1,
**caractérisé en ce que**
le mouvement de la partie extractible (20) entre la position de base et la position d'extraction et/ou le mouvement de la partie extractible (20) entre la position d'extraction et l'autre position fonctionnelle est au moins sensiblement un mouvement linéaire.

3. Meuble d'assise et/ou de couchage selon l'une ou l'autre des revendications 1 et 2,
**caractérisé en ce que**
dans la position d'extraction le rembourrage supplémentaire (22) de la partie extractible (20) est susceptible d'être levé sensiblement à la même hauteur que le rembourrage d'assise (18) de la partie de base (12).

4. Meuble d'assise et/ou de couchage selon l'une des revendications précédentes,
**caractérisé en ce que**
pour supporter la partie extractible (20) au sol pendant le mouvement le long de la première direction d'une part et le long de la seconde direction d'autre part, il est prévu différents moyens de support (32, 44), en particulier des roulettes.

5. Meuble d'assise et/ou de couchage selon la revendication 4,
**caractérisé en ce que**
la partie extractible (20) comprend un dispositif de support (40) monté avec faculté de pivotement qui commute automatiquement entre les différents moyens de support (42, 44) par levage du rembourrage supplémentaire (22).

6. Meuble d'assise et/ou de couchage selon l'une des revendications précédentes,
**caractérisé en ce que**
il est prévu au moins un élément formant coin (66) raccordé à la partie de base (12), et/ou au moins un autre élément formant meuble (70) qui comprend au moins un autre rembourrage d'assise (68, 72), et dans l'autre position fonctionnelle de la partie extractible (20) son rembourrage supplémentaire (22) et les rembourrages d'assise (18, 68, 72) forment une surface d'assise et/ou de couchage au moins sensiblement fermée.
